# FASCICULE DE BREVET EUROPEEN

(11) **EP 1 009 540 B1**
(45) Date de publication et mention de la délivrance du brevet: **02.11.2005**
(21) Numéro de dépôt: 98942800.8
(22) Date de dépôt: 31.08.1998
(51) Int. Cl.: B05B 11/00

(54) **DISPOSITIF DE DISTRIBUTION A BAGUE DE FIXATION A EMMANCHEMENT CONIQUE**
ABGABEVORRICHTUNG MIT EINEM EINZUSTECKENDEN KONISCHEN BEFESTIGUNGSRING
DISPENSING DEVICE WITH CONICAL SOCKETING FIXING RING

(30) Priorité: 02.09.1997 FR 9710881
(43) Date de publication de la demande: 21.06.2000
(73) Titulaire: VALOIS S.A.S., 27110 Le Neubourg (FR)
(72) Inventeur: CHASTEL, Jerry, F-27520 Bourgtheroulde (FR)
(74) Mandataire: CAPRI
(86) Numéro de dépôt international: PCT/FR1998/001868
(87) Numéro de publication internationale: WO 1999/011387

(56) Documents cités:
- US-A- 3 937 366

## Description

La présente invention concerne un dispositif de distribution de produit fluide destiné à être monté dans un col de réservoir, dont la paroi interne peut selon les cas être de forme conique évasée vers le haut. Plus particulièrement, la présente invention concerne une bague de fixation permettant de recevoir un corps d'organe de distribution tel qu'une pompe, la bague comportant en outre une jupe d'emmanchage de forme correspondante à celle de la paroi du col de manière à s'adapter dans le col du réservoir.

On connait par exemple du document DE-85608 un dispositif de distribution dans lequel une pompe est montée dans un bouchon à paroi externe conique. Ce bouchon à paroi externe conique est revêtu avec une enveloppe de caoutchouc. Le col du réservoir sur lequel le bouchon doit être adapté présente également un col à paroi interne conique en correspondance avec le bouchon. L'enveloppe en caoutchouc du bouchon a pour but d'améliorer la fixation et l'étanchéité du bouchon dans le col conique. Cependant, du fait que le contact d'étanchéité a lieu sur la totalité de la surface tronconique du bouchon, on a dû mal à enfoncer le bouchon dans le col conique. En effet, étant donné que la force de pression que l'on exerce sur le bouchon est repartie uniformément sur la totalité de la surface tronconique de contact, il s'ensuit que le bouchon n'est nulle part en contact de pression forte avec le col conique du réservoir. Un inconvénient majeur résulte de ce fait en ce que le bouchon ne tient pas très bien dans le col et peut s'en dégager. Par conséquent l'utilisation d'une enveloppe en caoutchouc ne permet pas une bonne fixation et une parfaite étanchéité.

Un autre document US-3 937 366 divulgue un distributeur comprenant un réservoir à col parfaitement cylindrique dans lequel est engagée une bague de fixation recevant une pompe. Pour se faire, la bague de fixation présente une jupe d'emmanchage à paroi extérieure cylindrique. Pour améliorer la fixation de la bague dans le col du réservoir, il est prévu sur la jupe d'emmanchage une nervure annulaire périphérique et sur la paroi interne du col du réservoir une rainure annulaire périphérique. Une fois la bague de fixation montée dans le col du réservoir, le cordon annulaire périphérique vient s'engager dans la rainure annulaire périphérique. Les formes du cordon périphérique et' de la rainure périphérique sont. parfaitement complémentaires de sorte qu'aucune pression n'est exercée sur le cordon à l'intérieur de la rainure. Par conséquent, cet arrangement de cordon et de rainure ne contribue pas à améliorer l'étanchéité entre la bague de fixation et le col du réservoir, mais simplement à assurer une bonne fixation.

La présente invention a pour but de remédier aux inconvénients de l'art antérieur précités en définissant un dispositif de distribution dont la bague de fixation permet un emmanchage parfaitement étanche et une fixation sure.

Pour ce faire, la présente invention propose un dispositif de distribution de produit fluide conforme à la revendication principale. Des modes de réalisation avantageux sont exposés dans les revendications dépendantes.

Ainsi, l'emmanchage est parfaitement étanche et solide étant donné que toute la force exercée pour l'emmanchage de la bague ne résulte qu'en un contact annulaire très fort dû à l'écrasement du cordon contre la paroi interne du col. Contrairement au document allemand précité, le contact d'étanchéité ne se fait que sur un cercle et non sur une surface tronconique ce qui augmente la force de contact contre la paroi interne du col. En outre, contrairement au document américain précité, un contact parfaitement étanche est créé du fait que le cordon ne peut pas venir s'encliqueter dans une rainure de forme correspondance mais au contraire est complètement écrasé contre la paroi interne du col.

Selon une caractéristique avantageuse, la paroi externe conique de la jupe est pourvue de deux cordons d'étanchéité périphériques. En effet, le fait de prévoir deux cordons d'étanchéité sur la bague permet d'améliorer encore davantage la stabilité de la bague à l'intérieur du col. Les deux cordons d'étanchéité définissent ensemble deux cercles espacés de sorte que la bague ne peut plus basculer à l'intérieur du col. En outre, l'étanchéité est également améliorée du fait du doublement de la barrière d'étanchéité.

Selon une autre caractéristique, la jupe s'étend autour du corps avec un écart radial formant un espace annulaire. Le fait que la paroi interne de la bague n'est pas en contact avec le corps de l'organe de distribution permet à la jupe de se déformer vers l'intérieur lors de l'écrasement du ou des cordons à l'intérieur du col conique du réservoir.

Selon un autre aspect de l'invention, la bague de fixation forme une collerette de guidage pour une tête d'actionnement montée sur la tige d'actionnement.

Selon une forme de réalisation, la paroi interne du col et la jupe d'emmanchage de la bague sont de forme conique évasée vers le haut.

L'invention sera maintenant décrite plus amplement en référence aux dessins joints donnant à titre d'exemple non limitatif un mode de réalisation de l'invention.

Sur les dessins :
- la figure 1 est une vue en coupe verticale à travers un organe de distribution selon l'invention ;
- la figure 2 est une vue en coupe transversale de l'organe de distribution de la figure 1 monté sur un col de réservoir selon l'invention.

Comme on peut le voir sur les figures, le dispositif de distribution de produit fluide selon l'invention comporte trois éléments constitutifs essentiels, à savoir un réservoir 4, un organe de distribution 2, et une bague de fixation 1 pour monter l'organe de distribution 2 dans le col du réservoir 4.

Le réservoir 4 définit un volume interne dans lequel du produit fluide est stocké et un col 40 à la partie supérieure du réservoir définissant un accès à l'intérieur du réservoir. Dans le cadre de l'invention, le col 40 du réservoir 4 présente une paroi interne 41 de forme cylindrique, comme visible sur les figures. En variante, la paroi interne 41 peut également être de forme conique évasée vers le haut. Avantageusement si le réservoir est en verre, pour obtenir une qualité de surface satisfaisante, cette paroi interne conique 41 peut être rodée.

L'organe de distribution 2 peut être une pompe par exemple, mais on peut également envisager une valve. Dans l'exemple représenté, il s'agit d'une pompe 2 présentant un corps de pompe 20 dans lequel une tige d'actionnement 21 est mobile. La structure interne de la pompe n'est pas critique pour l'invention et ne sera par conséquent pas décrite. A l'extrémité supérieure de la tige d'actionnement 21, est montée une tête d'actionnement 3 avantageusement pourvue d'un gicleur 35. En appuyant sur la tête d'actionnement 3, la tige d'actionnement 21 est enfoncée dans le corps de pompe 20 ce qui entraîne un refoulement de produit fluide hors du corps de pompe à travers la tige d'actionnement et enfin à travers le gicleur 35. Un tel fonctionnement de pompe est tout à fait classique.

Pour la fixation de l'organe de distribution 2 sur le col 40 du réservoir 4, il est prévu selon l'invention une bague de fixation 1 qui comprend d'une part un logement de réception 12 pour recevoir le corps de pompe 20, avantageusement par encliquetage, et d'autre part une jupe d'emmanchage 10 qui s'étend à partir du logement de réception 12 vers le bas. Cette jupe d'emmanchage 10 présente une paroi externe de forme correspondante à celle de la paroi du col, c'est-à-dire cylindrique sur les dessins, mais peut également être de forme conique, lorsque la paroi du col est conique, avec une taille et une conicité permettant une adaptation dans le col conique du réservoir. La bague de fixation peut donc être emmanchée en force sur le réservoir en engageant la jupe d'emmanchage cylindrique ou conique 10 dans le col cylindrique ou conique 40 du réservoir. Selon l'invention, la paroi externe cylindrique ou conique 15 de la jupe d'emmanchage 10 est pourvue d'au moins un cordon d'étanchéité périphérique 14 adapté à venir s'écraser contre la paroi interne 41 du col de réservoir 40. Dans l'exemple représenté sur les figures, la paroi externe cylindrique 15 est pourvue de deux cordons d'étanchéité périphériques 14. Les deux cordons d'étanchéité périphériques 14 font donc saillie sur la paroi externe 15 de la jupe 10 sous la forme de petits bourrelets. En outre, les deux cordons d'étanchéité périphériques 14 sont distants l'un de l'autre d'une certaine distance, ce qui a des effets avantageux sur la stabilité de la bague comme on pourra le voir ci-après. La bague de fixation 1 forme également une bride annulaire 11 qui s'étend à partir de l'extrémité supérieure de la jupe d'emmanchage 10 vers l'extérieur. Cette bride annulaire 11 se termine par une collerette cylindrique de guidage adaptée au guidage de la tête d'actionnement 3 montée sur la tige d'actionnement 1. Comme on peut le voir sur les figures, la tête d'actionnement 3 est formée avec une jupe 33 qui s'étend vers le bas en entourant la collerette cylindrique 13. Ainsi, lors de l'actionnement de la tête d'actionnement 3, cette dernière est guidée par l'engagement de sa jupe sur la collerette 13. Pour permettre l'enfoncement de la tête d'actionnement 3, la collerette 13 est formée avec un évidement 15 permettant l'engagement du gicleur 35.

On se référera maintenant plus précisément à la figure 2 qui représente un organe de distribution monté dans un col cylindrique 40 à l'aide d'une bague de fixation 1 selon l'invention. Comme on peut le voir sur cette figure, la paroi externe 15 de la jupe 10 s'adapte parfaitement en contact avec la paroi interne 41 du col 40. En réalité, il peut exister entre ces deux parois un très faible écart imperceptible à l'oeil nu, mais qui ne nuit ni à la fixation ni à l'étanchéité du dispositif. En effet, du fait de la présence des deux cordons d'étanchéité périphériques 14, on a une fixation et une étanchéité parfaite de la bague de fixation dans le col 40 du réservoir. En position emmanchée, telle que représentée sur la figure 2, les deux cordons d'étanchéité périphériques 14 sont fortement écrasés contre la paroi interne 41 du col 40. L'écrasement de ces cordons 14 exercent une forte pression annulaire sur la paroi interne 41 du col 40. Les cordons d'étanchéité 14 sont presque complètement écrasés de telle sorte qu'ils ne font pratiquement plus saillie sur la paroi externe 15 de la jupe 10. On obtient ainsi une étanchéité parfaite et sure. De plus, étant donné qu'il y a deux cordons d'étanchéité 14, il est ainsi défini une double barrière d'étanchéité. Quant à la fixation, le fait de la présence de deux cordons d'étanchéité améliore d'autant plus la fixation en ce que les deux cordons d'étanchéité définissent ensemble un cylindre parfaitement stable. De plus, comme mentionné ci-dessus, l'espacement des deux cordons contribue encore davantage à la stabilité en définissant une section cylindrique ou tronc conique plus importante. Bien qu'il soit envisageable dans le cadre de l'invention de ne prévoir qu'un seul cordon d'étanchéité, il est préférable de prévoir deux cordons d'étanchéité pour les raisons de stabilité et d'étanchéité susmentionnées. Il est également à noter que la jupe d'emmanchage 10 n'est pas en contact avec sa paroi interne du corps 20 de la pompe 2. Cela permet une déformation de la jupe 10 vers l'intérieur, référencée par 140 sur la figure 2, lors de l'écrasement vers l'intérieur des cordons d'étanchéité 14. On évite ainsi une déformation du corps de pompe 20 qui pourrait nuire à son fonctionnement.

De préférence, le réservoir 4 pourra être réalisé en verre bien que d'autres matériaux ne sont pas exclus, et la bague de fixation 1 pourra être réalisée en matière plastique bien que d'autres matériaux ne sont également pas exclus. Avec un réservoir en verre et une bague en plastique, on assure un parfait écrasement du ou des cordons d'étanchéité contre la paroi interne 41 du col de verre 40. Une étanchéité améliorée est obtenue selon l'invention par l'écrasement du ou des cordons d'étanchéité, et une fixation améliorée est obtenue par le doublement des cordons.

## Revendications

1. Dispositif de distribution de produit fluide comprenant :
- un réservoir (4) pourvu d'un col (40) presentant une paroi interne (41),
- un organe de distribution (2), tel qu'une pompe, comprenant un corps (20) et une tige d'actionnement (21) mobile dans ledit corps, et
- une bague de fixation (1) comprenant un logement de réception (12) pour recevoir ledit corps (20) et une jupe d'emmanchage (10) à adapter dans ledit col (40) du réservoir,
**caractérisé en ce que** la paroi externe (15) de la jupe (10) est pourvue d'au moins un cordon d'étanchéité périphérique (14) adapté à être et rester écrasé contre la paroi interne (41) du col de réservoir pour réaliser l'étanchéité.

2. Dispositif de distribution selon la revendication 1, dans lequel ladite jupe comprend deux cordons d'étanchéité périphériques (14).

3. Dispositif de distribution selon la revendication 1 ou 2, dans lequel la jupe (10) s'étend autour du corps (20) avec un écart radial formant un espace annulaire (23).

4. Dispositif de distribution selon l'une quelconque des revendications précédentes, dans lequel la bague de fixation forme une collerette de guidage (13) pour une tête d'actionnement (3) montée sur la tige d'actionnement (21).

5. Dispositif de distribution selon l'une quelconque des revendications précédentes, dans lequel la paroi interne (41) du col (40) et la jupe d'emmanchage (10) de la bague (11) sont de forme conique évasée vers le haut.

6. Dispositif de distribution selon l'une quelconque des revendications précédentes, dans lequel la jupe comprend une extrémité inférieure en contact du corps (20).

7. Dispositif de distribution selon les revendications 3 et 6, dans lequel l'espace annulaire (23) s'étend au niveau dudit au moins un cordon (14), l'extrémité inférieure de la jupe définissant l'extrémité inférieure de l'espace annulaire.

8. Dispositif de distribution selon l'une quelconque des revendications précédentes, dans lequel la bague de fixation (1) forme une bride annulaire (11) qui s'étend vers l'extérieur à partir de l'extrémité supérieure de la jupe (10).

9. Dispositif de distribution selon l'une quelconque des revendications précédentes, dans lequel la paroi interne de la jupe (10) est déformée vers l'intérieur au niveau dudit au moins un cordon (14) écrasé contre la paroi interne (41) du col (40).

## Patentansprüche

1. Vorrichtung zur Abgabe eines Fluidprodukts, aufweisend:
- einen Vorratsbehälter (4), der mit einem Hals (40) versehen ist, welcher eine Innenwand (41) aufweist,
- ein Abgabeorgan (2), wie etwa eine Pumpe, umfassend einen Körper (20) und eine Betätigungsstange (21), welche in dem Körper beweglich ist, und
- einen Befestigungsring (1), der ein Aufnahmelager (12) zum Aufnehmen des Körpers (20) und eine Aufnahmeschürze (10) zur Einpassung in den Hals (40) des Vorratsbehälters umfasst,
**dadurch gekennzeichnet, dass** die Außenwand (15) der Schürze (10) zumindest mit einer Umfangs-Dichtungsschnur (14) versehen ist, die dazu ausgelegt ist, an der Innenwand (41) des Vorratsbehälterhalses zur Verwirklichung der Dichtigkeit druckverformt anzuliegen.

2. Abgabevorrichtung nach Anspruch 1, wobei die Schürze zwei Umfangs-Dichtungsschnüre (14) umfasst.

3. Abgabevorrichtung nach Anspruch 1 oder 2 , wobei die Schürze (10) sich um den Körper (20) mit radialem Abstand erstreckt, der einen Ringraum (23) bildet.

4. Abgabevorrichtung nach einem der vorangehenden Ansprüche, wobei der Befestigungsring einen Führungskragen (13) für einen Betätigungskopf (3) bildet, der auf der Betätigungsstange (21) angebracht ist.

5. Abgabevorrichtung nach einem der vorangehenden Ansprüche, wobei die Innenwand (41) des Halses (40) und die Aufnahmeschürze (10) des Rings (11) eine nach oben aufgeweitete konische Form aufweisen.

6. Abgabevorrichtung nach einem der vorangehenden Ansprüche, wobei die Schürze ein unteres Ende in Kontakt mit dem Körper (20) aufweist.

7. Abgabevorrichtung nach Anspruch 3 und 6, wobei der Ringraum (23) sich auf Höhe von zumindest einer Schnur (14) erstreckt, wobei das untere Ende der Schürze das untere Ende des Ringraums festlegt.

8. Abgabevorrichtung nach einem der vorangehenden Ansprüche, wobei der Befestigungsring (1) einen Ringflansch (11) bildet, der sich ausgehend vom oberen Ende der Schürze (10) nach außen erstreckt.

9. Abgabevorrichtung nach einem der vorangehenden Ansprüche, wobei die Innenwand der Schürze (10) auf Höhe der zumindest einen Schnur (14) einwärts verformt ist, die an der Innenwand (41) des Halses (40) druckverformt anliegt.

## Claims

1. A fluid dispenser device comprising:
- a tank having a neck (40) with an inside wall (41),
- a dispenser member (2), such as a pump, comprising a body (20) and an actuator rod (21) movable in said body; and
- a fixing ring (1) comprising a reception housing (12) for receiving said body (20) and an engagement skirt (10) to fit in said neck (40) of the tank;
the device being **characterized in that** the outer wall (15) of the skirt (10) is provided with at least one peripheral sealing bead (14) adapted to be and remain compressed, against the inner wall (41) of the neck of the tank in order to achieve a sealing.

2. A dispenser device according to claim 1, in which the the skirt (10) comprises two peripheral sealing beads (14).

3. A dispenser device according to claim 1 or 2, in which the skirt (10) extends around the body (20) with radial separation that forms an annular gap (23).

4. A dispenser device according to any preceding claim, in which the fixing ring forms a guide collar (13) for an actuator head (3) mounted on the actuator rod (21).

5. A dispenser device according to any preceding claim, in which the inner wall (41) of the neck (40) and the engagement skirt (10) of the ring (11) are in the shape of upwardly-flared cones.

6. A dispenser device according to any preceding claim, in which the skirt comprises a lower end in contact with the body (20).

7. A dispenser device according to claims 3 and 6, in which the annular gap (23) extends at said at least one bead (14), the lower end of the skirt defining the lower end of the annular gap.

8. A dispenser device according to any preceding claim, in which the fixing ring (1) forms an annular flange (11) which extends outwardly from the upper end of the skirt (10).

9. A dispenser device according to any preceding claim, in which the inner wall of the skirt (10) is inwardly deformed at said at least one bead (14) compressed agains the inside wall (41) of the neck (40).
